# FASCICULE DE BREVET EUROPEEN

(11) **EP 3 616 471 B1**
(45) Date de publication et mention de la délivrance du brevet: **31.01.2024**
(21) Numéro de dépôt: 18719209.1
(22) Date de dépôt: 27.04.2018
(51) Int. Cl.: H05B 45/10, F21S 41/141, F21S 41/663, F21S 41/155

(54) **PROCÉDÉ ET SYSTÈME DE PILOTAGE DU COURANT ÉLECTRIQUE AU SEIN D'UNE SOURCE LUMINEUSE A SEMI-CONDUCTEUR DÉFINISSANT AU MOINS DEUX ZONES D'ÉMISSION LUMINEUSE DISTINCTES**
VERFAHREN UND SYSTEM ZUR STEUERUNG DES ELEKTRISCHEN STROMS IN EINER HALBLEITERLICHTQUELLE, DIE MINDESTENS ZWEI UNTERSCHIEDLICHE LICHTEMISSIONSREGIONEN DEFINIERT
METHOD AND SYSTEM FOR CONTROLLING THE ELECTRIC CURRENT WITHIN A SEMICONDUCTOR LIGHT SOURCE DEFINING AT LEAST TWO DISTINCT LIGHT EMISSION REGIONS

(30) Priorité: 28.04.2017 FR 1753786
(43) Date de publication de la demande: 04.03.2020
(73) Titulaire: Valeo Vision, 93012 Bobigny Cedex (FR)
(72) Inventeur: ALBOU, Pierre, 93012 Bobigny Cedex (FR); GODBILLON, Vincent, 93012 Bobigny Cedex (FR)
(74) Mandataire: Valeo Visibility
(86) Numéro de dépôt international: PCT/EP2018/060918
(87) Numéro de publication internationale: WO 2018/197686

(56) Documents cités:
- WO-A1-2016/152465
- WO-A1-2017/025441
- WO-A1-2017/050727
- DE-A1-102015 013 191
- DE-A1-102015 219 789
- US-A1- 2005 212 459
- US-A1- 2014 175 978
- US-A1- 2015 245 428
- US-A1- 2016 144 771

## Description

La présente invention se rapporte au domaine des procédés et ensembles lumineux comportant un système de pilotage d'un courant électrique au sein d'une source lumineuse à semi-conducteur munie d'un substrat. En particulier la présente invention a trait à un procédé de pilotage d'un courant électrique au sein d'une source lumineuse à semi-conducteur tel que défini par la revendication 1,un ensemble lumineux tel que défini par la revendication 4, et dispositif lumineux de véhicule comprenant au moins un tel ensemble lumineux.

Un procédé de pilotage d'un courant électrique au sein d'une source lumineuse à semi-conducteur munie d'un substrat, permettant de modifier le flux lumineux de la source lumineuse, est connu. Un tel procédé est divulgué dans le document WO2017/025441 A1.

Le procédé est mis en œuvre par un système de pilotage comprenant un organe de réglage de la valeur moyenne d'une grandeur électrique relative au courant électrique reçu par la source lumineuse, ainsi qu'un dispositif de connexion de la source lumineuse à l'organe de réglage. La grandeur électrique est par exemple la tension, l'intensité ou la puissance électrique du courant électrique. Un tel procédé comprend une étape consistant à régler, via l'organe de réglage, la valeur moyenne de la grandeur électrique relative au courant électrique reçu par la source lumineuse en fonction d'une consigne de courant, de tension électrique ou de puissance électrique moyen(ne). La consigne de courant, de tension électrique ou de puissance électrique moyen(ne) correspond alors au flux lumineux désiré pour la source lumineuse.

Toutefois, un inconvénient d'un tel procédé de pilotage d'un courant est qu'il ne permet pas d'obtenir une dynamique de flux lumineux élevée. En effet, l'organe de réglage est généralement un hacheur relié à une alimentation électrique à découpage, et le réglage effectué par le hacheur est une régulation de type modulation de largeur d'impulsions. Or, le rapport cyclique minimal de cette régulation, en-dessous duquel il ne faut pas descendre sous peine de nuire fortement à la précision du pilotage de courant, est généralement compris entre 5 et 7 %. Plus précisément, si le rapport cyclique appliqué au cours de cette régulation par modulation de largeur d'impulsions est inférieur à la valeur de 5 %, des fronts «mous» peuvent apparaître dans la commande de la grandeur électrique relative au courant électrique reçu par la source lumineuse. De tels fronts « mous », qui peuvent aller jusqu'à un crénelage triangulaire au lieu du crénelage rectangulaire recommandé, nuisent à la précision du pilotage du courant, et introduisent des pertes importantes de rendement, voire des problèmes de compatibilité électromagnétique au sein du système. En effet, la tolérance sur la largeur de l'impulsion est absolue et ne dépend pas de cette largeur. Autrement dit, lorsque cette largeur diminue la tolérance est de plus en plus importante en relatif.

Ceci s'avère particulièrement problématique dans le cas où la source lumineuse est destinée à être utilisée selon plusieurs fonctions présentant chacune une valeur de flux lumineux distincte, et où le rapport entre les valeurs extrêmes des flux est notamment supérieur ou égal à 20. Dans ce cas en effet, le rapport cyclique minimal qui devrait être appliqué au cours de la régulation par modulation de largeur d'impulsions pour atteindre une telle dynamique de flux devrait être inférieur ou égal à 5%. Une telle situation est par exemple connue dans le domaine des véhicules, lorsque la source lumineuse est destinée à être utilisée aussi bien dans une fonction de « feu de circulation diurne » que dans une fonction de « feu de position ».

Afin de résoudre l'inconvénient précité, une solution connue consiste à ajouter une résistance au système de pilotage précédemment décrit, et à connecter cette résistance en série de la source lumineuse dont on cherche à piloter le courant. La valeur de cette résistance est choisie de sorte à permettre une dissipation thermique de l'énergie liée aux fronts « mous ». Toutefois, une telle solution est extrêmement coûteuse, du fait du coût d'une telle résistance. En outre, une telle résistance ne permet pas d'améliorer la précision du pilotage du courant.

Le problème technique que vise à résoudre l'invention est donc de proposer un procédé et un système de pilotage d'un courant électrique au sein d'une source lumineuse à semi-conducteur munie d'un substrat, permettant d'augmenter la dynamique de flux de la source, notamment d'obtenir un rapport entre les valeurs extrêmes de flux supérieur ou égal à 100, et ce de manière simple, à coût réduit, et sans perte de rendement ni perturbation électromagnétique dans le système.

A cet effet, un premier objet de l'invention est un procédé de pilotage d'un courant électrique au sein d'une source lumineuse à semi-conducteur tel que défini dans la revendication 1.

Grâce au fait que la source lumineuse définit sur son substrat au moins deux zones d'émission lumineuses activables sélectivement, il est possible de régler séparément et indépendamment, via l'organe de réglage, les valeurs de flux lumineux associées respectivement à chacune des zones d'émission lumineuses. Il est ainsi possible, via ce réglage ainsi que l'addition ou l'activation sélective des zones lumineuses, d'obtenir une plus grande plage de réglage du flux lumineux, et ce sans sacrifier à la précision du pilotage du courant, ni entraîner de problèmes de rendement ou de compatibilité électromagnétique au sein du système. En outre, cette augmentation de la plage de réglage des valeurs possibles pour le flux lumineux s'obtient sans modification des autres caractéristiques physiques de la source lumineuse, telle que la teinte par exemple. En outre, le procédé de pilotage selon l'invention ne met en œuvre qu'un seul organe de réglage, cet organe étant un organe de réglage classique. Ainsi, le procédé de pilotage selon l'invention permet d'augmenter la dynamique de flux de la source lumineuse, et ce de manière simple, à coût réduit, et sans perte de rendement ni perturbation électromagnétique dans le système.

Le procédé de pilotage selon l'invention peut optionnellement présenter une ou plusieurs des caractéristiques définies par les revendications dépendantes 2 à 3.

L'invention a également pour objet un ensemble lumineux tel que défini par la revendication 4.

L'ensemble lumineux selon l'invention peut optionnellement présenter une ou plusieurs des caractéristiques définies dans les revendications dépendantes 5 à 8.

Selon le mode de réalisation de l'invention, la source lumineuse comprend une pluralité d'éléments photoémetteurs, les éléments photoémetteurs étant répartis en plusieurs groupes d'éléments photoémetteurs distincts, chaque groupe d'éléments photoémetteurs correspondant à une desdites zones lumineuses, les éléments photoémetteurs des groupes correspondant auxdites au moins deux zones d'émission lumineuse étant entrelacés de sorte à ce que lesdits groupes d'éléments photoémetteurs forment des matrices entrelacés d'éléments photoémetteurs discrets.

Ce mode de réalisation de l'invention permet avantageusement de conserver un aspect quasi uniforme dans le rendu visuel de la source lumineuse, quelle que soit la valeur du flux lumineux émis par cette source.

Dans un mode de réalisation particulier de l'invention, le dispositif lumineux de véhicule selon l'invention est un dispositif d'éclairage de la route, notamment un projecteur, ou un dispositif de signalisation, notamment un feu de signalisation, ou un dispositif d'éclairage d'un habitacle de véhicule.

L'invention a également pour objet un véhicule comprenant au moins un dispositif lumineux de véhicule tel que décrit ci-dessus.

D'autres caractéristiques et avantages de l'invention apparaîtront à la lecture de la description détaillée des exemples non limitatifs qui suivent, pour la compréhension de laquelle on se reportera aux dessins annexés, parmi lesquels :
- La figure 1 est une représentation schématique d'un dispositif lumineux de véhicule muni d'un ensemble lumineux, l'ensemble lumineux comprenant une source lumineuse et un système de pilotage d'un courant électrique selon l'invention ;
- La figure 2 est une vue en perspective de la source lumineuse de la figure 1 selon un premier mode de réalisation ;
- La figure 3 est une vue analogue à celle de la figure 2 selon un deuxième mode de réalisation de la source lumineuse ;
- La figure 4 un organigramme représentant le procédé de pilotage d'un courant électrique selon l'invention, mis en œuvre par le système de pilotage de la figure 1 ;
- La figure 5 est un ensemble de trois diagrammes représentant chacun l'évolution d'un rapport cyclique d'application d'une tension électrique d'entrée aux bornes d'une zone lumineuse de la source lumineuse, telle que représentée sur la figure 3, en fonction du flux lumineux total émis par la source lumineuse.

La figure 1 illustre un dispositif lumineux 10 de véhicule, comprenant un ensemble lumineux 12. Le dispositif lumineux 10 est par exemple un dispositif d'éclairage de la route, notamment un projecteur. En variante non représentée, le dispositif lumineux 10 est un dispositif de signalisation, notamment un feu de signalisation. Dans une autre variante non représentée, le dispositif lumineux 10 est un dispositif d'éclairage d'un habitacle de véhicule.

L'ensemble lumineux 12 comprend une source lumineuse à semi-conducteur 13, et un système 16 de pilotage d'un courant électrique au sein de la source lumineuse 13. L'ensemble lumineux 12 comprend également un module optique, un tel module n'étant pas représenté sur les figures pour des raisons de clarté.

Comme illustré sur les figures 2 et 3, la source lumineuse 13 comporte un substrat 18 et définit, sur son substrat 18, au moins deux zones d'émission lumineuse distinctes 20. Le substrat 18 est par exemple essentiellement composé de silicium.

Dans le mode de réalisation de l'invention représenté sur la figure 2, la source lumineuse 13 comporte en outre plusieurs éléments photoémetteurs 22. Les éléments photoémetteurs 22 sont répartis en plusieurs groupes 24A, 24B, 24C d'éléments photoémetteurs distincts. Chaque groupe 24A, 24B, 24C d'éléments photoémetteurs 22 correspond à une des zones d'émission lumineuse distinctes 20. Ainsi, dans l'exemple de réalisation particulier illustré sur la figure 2, les éléments photoémetteurs 22 sont répartis en trois groupes 24A, 24B, 24C d'éléments photoémetteurs distincts, et la source lumineuse 13 définit sur son substrat 18 trois zones d'émission lumineuse 20A, 20B, 20C correspondantes.

Comme illustré sur la figure 2, les éléments photoémetteurs 22 des groupes 24A, 24B, 24C sont entrelacés de sorte à ce que ces groupes 24A, 24B, 24C d'éléments photoémetteurs forment des matrices entrelacées d'éléments photoémetteurs discrets 22. Par « matrice d'éléments photoémetteurs discrets », on entend un réseau d'éléments photoémetteurs interconnectés et formant un groupe d'éléments photoémetteurs discrets, que ce réseau soit régulier ou non.

De préférence, chaque élément photoémetteur 22 comprend au moins un bâtonnet électroluminescent 26. Dans un exemple de réalisation particulier illustré sur la figure 2, chaque élément photoémetteur 22 comprend au moins un bâtonnet électroluminescent 26 et un élément photoluminescent 28. De préférence, chaque élément photoémetteur 22 comprend plusieurs bâtonnets électroluminescents 26 et un élément photoluminescent 28. Les bâtonnets électroluminescents 26 sont ainsi répartis en plusieurs groupes de bâtonnets électroluminescents 26, chaque groupe correspondant ici à un élément photoémetteur 22. De préférence, les bâtonnets électroluminescents 26 au sein d'un même élément photoémetteur 22 sont reliés électriquement entre eux. De préférence encore, les bâtonnets électroluminescents 26 au sein d'un même élément photoémetteur 22 sont reliés électriquement en parallèle.

Chaque bâtonnet électroluminescent 26 s'étend depuis le substrat 18. De préférence, chaque bâtonnet électroluminescent 26 présente des dimensions submillimétriques. Chaque bâtonnet électroluminescent 26 s'étend par exemple selon une direction privilégiée depuis le substrat 18. De préférence, les bâtonnets électroluminescents 26 de la source lumineuse 13 s'étendent selon une même direction privilégiée depuis le substrat 18. Chaque bâtonnet électroluminescent 26 comprend par exemple un nitrure de métal, notamment un nitrure de gallium.

Chaque élément photoluminescent 28 est par exemple formé d'une couche de matériau photoluminescent. Chaque élément photoluminescent 28 désigne un convertisseur de lumière comprenant au moins un matériau luminescent conçu pour absorber au moins une partie d'au moins une lumière d'excitation émise par une source lumineuse et pour convertir au moins une partie de ladite lumière d'excitation absorbée en une lumière d'émission ayant une longueur d'onde différente de celle de la lumière d'excitation. Dans le cas d'une lumière jaune, le matériau de l'élément photoluminescent est par exemple l'un des composants suivants : Y₃A₁₅O₁₂:Ce³⁺ (YAG), (Sr,Ba)₂SiO₄:Eu²⁺, Caₓ(Si,Al)₁₂(O,N)₁₆:Eu²⁺

En variante à ce mode de réalisation de l'invention illustré sur la figure 2, et non couvert par le jeu de revendications, la source lumineuse 13 est une source monolithique à deux dimensions, par exemple de type diode électroluminescente monolithique à deux dimensions, et chaque élément photoémetteur 22 est un élément de cette source monolithique. Les éléments photoémetteurs sont répartis en plusieurs groupes d'éléments photoémetteurs distincts sur cette source, chaque groupe correspondant à une des zones d'émission lumineuse distinctes. Les éléments photoémetteurs des groupes sont entrelacés de sorte à ce que ces groupes d'éléments photoémetteurs forment des matrices entrelacés d'éléments photoémetteurs discrets. C'est le cas où les éléments photoémetteurs prennent la forme d'un plot. Dans un exemple de réalisation le lumière est émise par le sommet des plots.

La figure 3 représente la source lumineuse 13, selon un deuxième mode de réalisation de l'invention, alternatif au mode de réalisation illustré sur la figure 2. Dans ce deuxième mode de réalisation, la source lumineuse 13 définit sur son substrat 18 plusieurs zones d'émission lumineuse concentriques 20D, 20E, 20F. Dans l'exemple de réalisation particulier illustré sur la figure 3, la source lumineuse 13 définit sur son substrat 18 trois zones d'émission lumineuse concentriques : une première zone d'émission lumineuse 20D, une deuxième zone d'émission lumineuse 20E entourant la première zone 20D, et une troisième zone d'émission lumineuse 20F entourant la deuxième zone 20E. Par exemple, lorsque la première zone d'émission lumineuse 20D est activée, la source lumineuse 13 est utilisée dans le véhicule selon une fonction de « feu de position » ; lorsqu'au moins la deuxième zone lumineuse 20E est activée, la source lumineuse 13 est utilisée dans le véhicule selon une fonction de « feu de circulation diurne » ; et lorsqu'au moins la troisième zone lumineuse 20F est activée, la source lumineuse 13 est utilisée dans le véhicule selon une fonction de « feu de route ».

De préférence, comme illustré sur la figure 3, la source lumineuse 13 comprend plusieurs bâtonnets électroluminescents 26. Les bâtonnets électroluminescents 26 sont ainsi répartis en plusieurs groupes 29D, 29E, 29F de bâtonnets électroluminescents 26, chaque groupe correspondant à une des zones d'émission lumineuse 20D, 20E, 20F. De préférence, les bâtonnets électroluminescents 26 au sein d'un même groupe 29D, 29E, 29F sont reliés électriquement entre eux. De préférence encore, les bâtonnets électroluminescents 26 au sein d'un même groupe 29D, 29E, 29F sont reliés électriquement en parallèle.

Chaque bâtonnet électroluminescent 26 s'étend depuis le substrat 18. De préférence, chaque bâtonnet électroluminescent 26 présente des dimensions submillimétriques. Chaque bâtonnet électroluminescent 26 s'étend par exemple selon une direction privilégiée depuis le substrat 18. De préférence, les bâtonnets électroluminescents 26 de la source lumineuse 13 s'étendent selon une même direction privilégiée depuis le substrat 18. Chaque bâtonnet électroluminescent 26 comprend par exemple un nitrure de métal, notamment un nitrure de gallium.

En variante à ce mode de réalisation de l'invention illustré sur la figure 3, et non couvert par le jeu de revendications, la source lumineuse 13 selon ce deuxième mode de réalisation est une source lumineuse à haute définition. Par « source lumineuse à haute définition » on entend une source lumineuse comprenant un nombre élevé, typiquement supérieur ou égal à 1000, d'éléments électroluminescents susceptibles d'être alimentés séparément.

La source lumineuse 13 selon ce deuxième mode de réalisation définit sur son substrat deux zones d'émission lumineuse concentriques : une première zone d'émission lumineuse et une deuxième zone d'émission lumineuse entourant la première zone. De préférence, selon cet exemple de réalisation, la surface de la deuxième zone d'émission lumineuse est supérieure à celle de la première zone d'émission lumineuse, par exemple telle que le rapport entre cette surface et la surface de la première zone d'émission lumineuse est supérieur ou égal à 9, et est de préférence supérieur ou égal à 10. Alternativement ou en complément, lorsque la source lumineuse 13 comprend en outre plusieurs bâtonnets électroluminescents répartis en groupes de bâtonnets, la densité des bâtonnets électroluminescents du groupe correspondant à la deuxième zone d'émission lumineuse est supérieure à celle du groupe correspondant à la première zone d'émission lumineuse, par exemple telle que le rapport entre cette densité et la densité des bâtonnets électroluminescents du groupe correspondant à la première zone d'émission lumineuse est supérieur ou égal à 9, et est de préférence supérieur ou égal à 10.

En revenant à la figure 1, le système de pilotage 16 comprend un organe 30 de réglage de la valeur moyenne d'une grandeur électrique relative au courant électrique reçu par la source lumineuse 13, et un dispositif 32 de connexion de la source lumineuse 13 à l'organe de réglage 30. De préférence, le système de pilotage 16 comprend en outre un organe 34 de mesure d'une grandeur électrique relative à un courant électrique circulant au sein de la source lumineuse 13.

Le dispositif de connexion 32 est relié aux zones d'émission lumineuse distinctes 20 de la source lumineuse 13 et est propre à activer sélectivement ces zones d'émission lumineuse 20, comme illustré sur les figures 2 et 3.

Comme représenté sur la figure 1, le dispositif de connexion 32 comporte par exemple un composant électronique semi-conducteur de commutation 38, tel qu'un transistor par exemple. Le composant électronique 38 comprend deux électrodes de conduction et une électrode de commande, non représentées sur les figures pour des raisons de clarté. L'une des électrodes de conduction forme par exemple une borne négative 40A. L'autre électrode de conduction est par exemple apte à être connectée à une ou plusieurs bornes positives 40B. Dans les modes de réalisation de la source lumineuse 13 illustrés sur les figures 2 et 3, la borne négative 40A est connectée à une cathode 42A agencée sur le substrat 18. Dans le mode de réalisation illustré sur la figure 2, chaque borne positive 40B est connectée à des anodes 42B appartenant à un même groupe 24A, 24B, 24C d'éléments photoémetteurs, chaque anode 42B étant agencée sur un élément photoémetteur 22. Plus précisément, chaque anode 42B est par exemple formée par une couche conductrice déposée au-dessus du substrat 18, du côté des bâtonnets 26 de l'élément photoémetteur 22 sur lequel l'anode 42B est agencée. De préférence, chaque anode 42B joint électriquement les bâtonnets 26 de l'élément photoémetteur 22 sur lequel elle est agencée. Dans le mode de réalisation illustré sur la figure 3, chaque borne positive 40B est connectée à une anode 43B agencée au sein d'un groupe 29D, 29E, 29F de bâtonnets électroluminescents 26. Plus précisément, chaque anode 43B est par exemple formée par une couche conductrice déposée au-dessus du substrat 18, du côté des bâtonnets 26 du groupe 29D, 29E, 29F au sein duquel l'anode 43B est agencée. De préférence, chaque anode 43B joint électriquement aux uns aux autres les bâtonnets 26 du groupe 29D, 29E, 29F au sein duquel elle est agencée.

L'électrode de commande est apte à recevoir un signal 44 de commande d'activation d'une des zones d'émission lumineuse 20.

L'organe de réglage 30 est relié à une source 36 d'alimentation en courant ou en tension électrique d'entrée, notamment en courant ou en tension électrique continu(e) d'entrée. La source d'alimentation 36 est par exemple agencée au sein de l'ensemble lumineux 12. En variante, la source d'alimentation 36 est agencée au sein du véhicule et forme par exemple la batterie du véhicule. Dans ce cas, la source d'alimentation 36 est par exemple connectée via un répartisseur, situé lui aussi au sein du véhicule. Dans l'exemple de réalisation particulier illustré sur la figure 1, la source d'alimentation 36 est une source d'alimentation en tension électrique continue d'entrée, fournissant une tension électrique d'entrée sensiblement constante U₀.

L'organe de réglage 30 est configuré pour régler, pour chaque zone lumineuse 20 activée, la valeur moyenne de la grandeur électrique relative au courant électrique reçu par la source lumineuse 13, en fonction d'une consigne 46A, 46B, 46C de courant, de tension électrique ou de puissance électrique moyen(ne) associée à cette activation. La consigne 46A, 46B, 46C de courant, de tension électrique ou de puissance électrique moyen(ne) est par exemple stockée dans une mémoire interne ou externe au dispositif lumineux 10, non représentée sur les figures. La consigne 46A, 46B, 46C peut être mise à jour dynamiquement dans la mémoire, notamment en fonction de la température, par un module de commande relié à la mémoire. Un tel module de commande n'est pas représenté sur les figures pour des raisons de clarté.

Dans le mode de réalisation de l'invention illustré sur la figure 1, l'organe de réglage 30 est un hacheur propre à fournir un courant électrique de sortie destiné à circuler au sein de la source lumineuse 13. Selon ce mode de réalisation, la grandeur électrique à régler est la tension électrique, et l'organe de réglage 30 est configuré pour régler la valeur moyenne de la tension U1 de sortie en fonction d'une consigne 46A, 46B, 46C de courant moyen. De préférence, le hacheur formant l'organe de réglage 30 présente une fréquence de découpage comprise entre 50 Hz et 1 kHz, de préférence comprise entre 200 Hz et 1 kHz pour que l'œil humain ne distingue pas d'oscillations, de préférence encore sensiblement égale à 400 Hz.

Selon l'exemple de réalisation particulier illustré sur la figure 1, le système de pilotage 16 met en œuvre une alimentation en tension et un pilotage en courant de la source lumineuse 13.

L'organe de mesure 34 est relié à l'organe de réglage 30. L'organe de mesure 34 est apte à fournir au moins une donnée Ism de mesure d'une grandeur électrique relative au courant électrique reçu par la source lumineuse 13. Selon l'exemple de réalisation particulier de la figure 1, la grandeur électrique mesurée est un courant électrique, et l'organe de mesure 34 est apte à fournir une donnée Ism de mesure de la valeur moyenne du courant électrique reçu par la source lumineuse 13. Ainsi, l'organe de réglage 30 est avantageusement configuré pour réguler, pour chaque zone lumineuse 20 activée, la valeur moyenne du courant électrique de sortie en fonction de la valeur d'une donnée de mesure Ism fournie par l'organe de mesure 34, et de la consigne 46A, 46B, 46C de courant moyen.

L'organe de mesure 34 comporte par exemple une résistance 48, connectée en série avec la source lumineuse 13, et un module 50 d'amplification de signal destiné à amplifier la valeur de tension prélevée par la résistance 48.

Dans un mode de réalisation non représenté, le système de pilotage peut être intégré, c'est-à-dire monté, sur la source lumineuse. Dans ce cas, l'unité de contrôle peut comporter en outre une unité centrale de traitement couplée avec une mémoire sur laquelle est stockée un programme d'ordinateur qui comprend des instructions permettant au processeur de réaliser des étapes générant des signaux permettant le contrôle de la source lumineuse. L'unité de contrôle peut être un circuit intégré, par exemple un ASIC (acronyme de l'anglais « Application-Specific Integrated Circuit ») ou un ASSP (acronyme de l'anglais « Application Specific Standard Product »)

Le procédé de pilotage d'un courant électrique selon l'invention, mis en œuvre par le système de pilotage 16, va maintenant être décrit en référence à la figure 4.

Au cours d'une étape initiale 60, le système de pilotage 16 reçoit un signal de commande d'activation d'une première zone d'émission lumineuse 20A ; 20D de la source lumineuse 13. Le dispositif de connexion 32 reçoit alors un signal de commande d'activation 44 correspondant, et active en conséquence la première zone d'émission lumineuse 20A ; 20D.

Au cours d'une étape suivante 62, l'organe de réglage 30 règle la valeur moyenne de la tension électrique de sortie U1 qu'il fournit à la source lumineuse 13, en fonction d'une première consigne 46A de courant moyen. Une première valeur d'un premier flux lumineux est ainsi obtenue pour la source lumineuse 13. Ce premier flux lumineux correspond au flux émis par la première zone d'émission lumineuse 20A ; 20D. Selon le mode de réalisation de l'invention illustré sur la figure 1, le hacheur formant l'organe de réglage 30 régule la valeur moyenne du courant électrique qu'il fournit à la source lumineuse 13, en modifiant le rapport cyclique d'application de la tension électrique d'entrée U₀ aux bornes de la première zone lumineuse 20A ; 20D. Au cours de cette étape de réglage 62, le rapport cyclique, modifié par le hacheur, reste toutefois supérieur à une valeur égale à 5%.

Dans l'exemple de réalisation préférentiel selon lequel le système de pilotage 16 comporte en outre un organe de mesure 34, l'étape de réglage 62 comprend une première sous-étape de mesure, par l'organe de mesure 34, du courant moyen reçu par la source lumineuse 13 ; et une deuxième sous-étape de fourniture, par l'organe de mesure 34 à l'organe de réglage 30, d'une donnée Ism de mesure de ce courant moyen. Le hacheur formant l'organe de réglage 30 régule alors la valeur moyenne du courant électrique de sortie en fonction de la valeur de la donnée Ism de mesure de courant moyen fournie par l'organe de mesure 34, et de la première consigne 46A de courant moyen.

Au cours d'une étape suivante 64, le système de pilotage 16 reçoit un signal de commande d'activation d'une deuxième zone d'émission lumineuse 20B ; 20E de la source lumineuse 13. Le dispositif de connexion 32 reçoit alors un signal de commande d'activation 44 correspondant, et active en conséquence la deuxième zone d'émission lumineuse 20B ; 20E.

Au cours d'une étape suivante 66, l'organe de réglage 30 règle la valeur moyenne de la tension électrique de sortie U1 qu'il fournit à la source lumineuse 13, en fonction d'une deuxième consigne 46B de courant moyen. Une deuxième valeur d'un deuxième flux lumineux est ainsi obtenue pour la source lumineuse 13. Ce deuxième flux lumineux correspond au flux émis par au moins la deuxième zone d'émission lumineuse 20B ; 20E. En effet, selon un premier exemple de mise en œuvre du procédé, le deuxième flux lumineux correspond au flux émis par la première zone d'émission lumineuse 20A ; 20D et par la deuxième zone d'émission lumineuse 20B ; 20E. En variante, le deuxième flux lumineux correspond au flux émis uniquement par la deuxième zone d'émission lumineuse 20B ; 20E. Dans ce cas, le procédé comprend, préalablement à l'étape 66, une étape additionnelle de désactivation de la première zone d'émission lumineuse 20A ; 20D par le dispositif de connexion 32. Selon l'exemple de réalisation préférentiel illustré sur la figure 1, le hacheur formant l'organe de réglage 30 régule la valeur moyenne du courant électrique qu'il fournit à la source lumineuse 13, en modifiant le rapport cyclique d'application de la tension électrique d'entrée U₀ aux bornes d'au moins la deuxième zone lumineuse 20B ; 20E. Au cours de cette étape de réglage 66, le rapport cyclique, modifié par le hacheur, reste toutefois supérieur à une valeur égale à 5%.

Lors de l'étape de réglage 66, l'organe de réglage 30 règle la valeur moyenne de la tension électrique de sortie U1 qu'il fournit à la source lumineuse 13, de sorte à ce que le rapport entre la deuxième valeur du deuxième flux lumineux obtenu à l'issue de cette étape 66, et la première valeur du premier flux lumineux obtenu à l'issue de l'étape de réglage 64 soit supérieur ou égal à 100, et de préférence compris entre 100 et 1000. Pour obtenir une valeur de rapport égal à 1000, la valeur du rapport cyclique doit être supérieure à 5%, et

il est possible de jouer sur les première et deuxième zones d'émission lumineuses concentriques, de sorte à ce que le ratio entre les surfaces de ces zones et/ou entre les densités de bâtonnets électroluminescents de ces zones soit égal à 50.

De préférence, le procédé comprend en outre une étape suivante 68 au cours de laquelle le système de pilotage 16 reçoit un signal de commande d'activation d'une troisième zone d'émission lumineuse 20C ; 20F de la source lumineuse 13. Le dispositif de connexion 32 reçoit alors un signal de commande d'activation 44 correspondant, et active en conséquence la troisième zone d'émission lumineuse 20C ; 20F.

De préférence toujours, au cours d'une étape suivante 70, l'organe de réglage 30 règle la valeur moyenne de la tension électrique de sortie U1 qu'il fournit à la source lumineuse 13, en fonction d'une troisième consigne 46C de courant moyen. Une troisième valeur d'un troisième flux lumineux est ainsi obtenue pour la source lumineuse 13. Ce troisième flux lumineux correspond au flux émis par au moins la troisième zone d'émission lumineuse 20C ; 20F. En effet, selon un premier exemple de mise en œuvre du procédé, le troisième flux lumineux correspond au flux émis par la première zone d'émission lumineuse 20A ; 20D, par la deuxième zone d'émission lumineuse 20B ; 20E et par la troisième zone d'émission lumineuse 20C ; 20F. En variante, le troisième flux lumineux correspond au flux émis par l'une des première et deuxième zones d'émission lumineuse 20A, 20B ; 20D, 20E et par la troisième zone d'émission lumineuse 20C ; 20F, ou au flux émis uniquement par la troisième zone d'émission lumineuse 20C ; 20F. Dans ce cas, le procédé comprend, préalablement à l'étape 70, une étape additionnelle de désactivation de la première zone d'émission lumineuse 20A ; 20D et/ou de la deuxième zone d'émission lumineuse 20B ; 20E par le dispositif de connexion 32. Selon l'exemple de réalisation préférentiel illustré sur la figure 1, le hacheur formant l'organe de réglage 30 régule la valeur moyenne du courant électrique qu'il fournit à la source lumineuse 13, en modifiant le rapport cyclique d'application de la tension électrique d'entrée U₀ aux bornes d'au moins la troisième zone lumineuse 20C ; 20F. Au cours de cette étape de réglage 70, le rapport cyclique, modifié par le hacheur, reste toutefois supérieur à une valeur égale à 5%.

De préférence, lors de l'étape de réglage 70, l'organe de réglage 30 règle la valeur moyenne de la tension électrique de sortie U1 qu'il fournit à la source lumineuse 13, de sorte à ce que le rapport entre la troisième valeur du troisième flux lumineux obtenu à l'issue de cette étape 70, et la deuxième valeur du deuxième flux lumineux obtenu à l'issue de l'étape de réglage 66 soit supérieur ou égal à 4, et de préférence compris entre 4 et 100 ; et à ce que le rapport entre la deuxième valeur du deuxième flux lumineux obtenu à l'issue de l'étape de réglage 66, et la première valeur du premier flux lumineux obtenu à l'issue de l'étape de réglage 64 soit supérieur ou égal à 3, et de préférence compris entre 3 et 30.

Le réglage effectué par le hacheur formant l'organe de réglage 30 au cours des étapes de réglage 62, 66, 70 est une régulation de type modulation de largeur d'impulsions.

La figure 5 est un exemple de pilotage du rapport cyclique d'application de la tension électrique d'entrée U₀, illustrant les étapes 60 à 70 du procédé de pilotage d'un courant décrit ci-dessus, pour une source lumineuse 13 selon l'exemple de réalisation particulier représenté sur la figure 3. Plus précisément, la figure 5 est un ensemble de trois diagrammes 72D, 72E, 72F représentant chacun l'évolution du rapport cyclique R d'application de la tension électrique d'entrée U₀ aux bornes respectivement d'une des zones lumineuses 20D, 20E, 20F, en fonction du flux lumineux total Φ émis par la source lumineuse 13. On suppose par exemple que le flux lumineux maximal émis par la troisième zone d'émission lumineuse 20F est supérieur au flux lumineux maximal émis par la deuxième zone d'émission lumineuse 20E, qui est lui-même supérieur au flux lumineux maximal émis par la première zone d'émission lumineuse 20D.

Initialement, le flux lumineux total Φ émis par la source lumineuse 13 présente par exemple une valeur minimale Φₘᵢₙ.

Au cours de l'étape initiale 60, le dispositif de connexion 32 active la première zone d'émission lumineuse 20D, comme illustré sur le diagramme 72D. Le rapport cyclique R d'application de la tension électrique d'entrée U₀ aux bornes de la première zone lumineuse 20D présente par exemple une valeur minimale Rₘᵢₙ.

Au cours de l'étape suivante 62, l'organe de réglage 30 régule la valeur moyenne de la tension électrique de sortie U1 qu'il fournit à la source lumineuse 13, en modifiant le rapport cyclique R d'application de la tension électrique d'entrée U₀ aux bornes de la première zone lumineuse 20D. Cette régulation se fait par augmentation progressive du rapport cyclique R entre la valeur minimale Rₘᵢₙ et une valeur maximale Rₘₐₓ, comme illustré sur le diagramme 72D. La valeur Rₘᵢₙ est supérieure à une valeur égale à 5%, et la valeur Rₘₐₓ est par exemple sensiblement égale à 100%.

Au cours de l'étape suivante 64, le dispositif de connexion 32 active la deuxième zone d'émission lumineuse 20E, comme illustré sur le diagramme 72E. Le rapport cyclique R d'application de la tension électrique d'entrée U₀ aux bornes de la deuxième zone lumineuse 20E présente par exemple une valeur minimale Rₘᵢₙ. Au cours de cette étape 64, afin d'assurer une continuité dans le flux lumineux total Φ émis par la source lumineuse 13, le rapport cyclique R d'application de la tension électrique d'entrée U₀ aux bornes de la première zone lumineuse 20D est basculé de sa valeur maximale Rₘₐₓ vers sa valeur minimale Rₘᵢₙ. Pour que cette continuité de flux lumineux total soit obtenue, la condition suivante doit être vérifiée : $\left({R}_{max}-{R}_{min}\right) . {Φ}_{min 20D} = {R}_{min} . {Φ}_{min 20E} ;$ avec Φ_{min 20D}, respectivement Φ_{min 20E}, la valeur du flux lumineux émis par la première zone lumineuse 20D, respectivement par la deuxième zone lumineuse 20E, lorsque le rapport cyclique R présente sa valeur minimale Rₘᵢₙ.

Au cours de l'étape suivante 66, l'organe de réglage 30 régule la valeur moyenne de la tension électrique de sortie U1 qu'il fournit à la source lumineuse 13, en modifiant le rapport cyclique R d'application de la tension électrique d'entrée U₀ aux bornes des première et deuxième zones lumineuses 20D, 20E. Cette régulation se fait par augmentation progressive du rapport cyclique R entre la valeur minimale Rₘᵢₙ et la valeur maximale Rₘₐₓ, comme illustré sur les diagrammes 72D, 72E. En variante non représentée, afin d'augmenter la valeur du flux lumineux total Φ émis par la source lumineuse 13, il est possible d'augmenter uniquement la valeur du rapport cyclique R aux bornes d'une des zones lumineuses 20D, 20E, et de maintenir constante la valeur du rapport cyclique aux bornes de l'autre zone lumineuse 20D, 20E. On obtient alors un plateau et non une pente positive sur le diagramme qui correspond à cette dernière zone lumineuse 20D, 20E.

Au cours de l'étape suivante 68, le dispositif de connexion 32 active la troisième zone d'émission lumineuse 20F, comme illustré sur le diagramme 72F. Le rapport cyclique R d'application de la tension électrique d'entrée U₀ aux bornes de la troisième zone lumineuse 20F présente par exemple une valeur minimale Rₘᵢₙ. Au cours de cette étape 68, afin d'assurer une continuité dans le flux lumineux total Φ émis par la source lumineuse 13, le rapport cyclique R d'application de la tension électrique d'entrée U₀ aux bornes de la première zone lumineuse 20D et le rapport cyclique R d'application de la tension électrique d'entrée U₀ aux bornes de la deuxième zone lumineuse 20E sont chacun basculés de leur valeur maximale Rₘₐₓ vers leur valeur minimale Rₘᵢₙ. Pour que cette continuité de flux lumineux total soit obtenue, la condition suivante doit être vérifiée : $\left({R}_{max}-{R}_{min}\right) . \left({Φ}_{min 20D}+{Φ}_{min 20E}\right) = {R}_{min} . {Φ}_{min 20F} ;$ avec Φ_{min 20D}, Φ_{min 20E}, respectivement Φ_{min 20F}, la valeur du flux lumineux émis par la première zone lumineuse 20D, par la deuxième zone lumineuse 20E, respectivement par la troisième zone lumineuse 20F, lorsque le rapport cyclique R présente sa valeur minimale Rₘᵢₙ.

Au cours de l'étape finale 70, l'organe de réglage 30 régule la valeur moyenne de la tension électrique de sortie U1 qu'il fournit à la source lumineuse 13, en modifiant le rapport cyclique R d'application de la tension électrique d'entrée U₀ aux bornes des première, deuxième et troisième zones lumineuses 20D, 20E, 20F. Cette régulation se fait par augmentation progressive du rapport cyclique R entre la valeur minimale Rₘᵢₙ et la valeur maximale Rₘₐₓ, comme illustré sur les diagrammes 72D, 72E, 70F. A l'issue de cette étape finale 70, le flux lumineux total Φ émis par la source lumineuse 13 atteint une valeur maximale Φₘₐₓ.

Plus généralement, un principe de pilotage du rapport cyclique identique ou similaire à celui décrit ci-dessus peut être mis en œuvre dans le cas où la source lumineuse 13 définit sur son substrat un nombre de zones d'émission lumineuse supérieur ou égal à deux. Le même principe de basculement du rapport cyclique est alors mis en oeuvre, afin d'assurer la continuité du flux lumineux total émis par la source lumineuse 13 au moment de l'activation de nouvelles zones lumineuses.

Dans un autre mode de réalisation non représenté, les valeurs de Rₘᵢₙ et Rₘₐₓ peuvent être différentes d'une zone de la source à l'autre. Elles peuvent aussi être différentes pour une zone donnée, d'une étape à l'autre de l'allumage. Le rapport cyclique Rₘₐₓ est avantageusement 100%, en particulier pour l'obtention de Φₘₐₓ.

L'invention est décrite dans ce qui précède à titre d'exemple. Il est entendu que l'homme du métier est à même de réaliser différentes variantes de réalisation de l'invention sans pour autant sortir du cadre de l'invention.

## Revendications

1. Procédé de pilotage d'un courant électrique au sein d'une source lumineuse à semi-conducteur, ladite source lumineuse (13) comportant un substrat (18) et une pluralité d'éléments photoémetteurs (22), les éléments photoémetteurs étant répartis en plusieurs groupes d'éléments photoémetteurs distincts (24A, 24B, 24C), chaque groupe d'éléments photoémetteurs correspondant à une zone d'émission lumineuse (20A, 20B, 20C),
ladite source lumineuse définissant sur son substrat au moins deux zones d'émission lumineuse distinctes (20A, 20B, 20C ; 20D, 20E, 20F), lesdites au moins deux zones d'émission lumineuse étant des zones concentriques (20D, 20E, 20F) ou des zones entrelacées (20A, 20B, 20C) de sorte à ce que lesdits groupes d'éléments photoémetteurs des zones entrelacées (20A, 20B, 20C) forment des matrices entrelacées d'éléments photoémetteurs discrets,
ledit procédé étant mis en oeuvre par un système de pilotage (16) du courant électrique au sein de la source lumineuse, ledit système de pilotage comprenant :
- un organe de réglage (30) de la valeur moyenne d'une grandeur électrique relative au courant électrique reçu par la source lumineuse, ledit organe de réglage étant propre à être relié à une source d'alimentation en courant ou en tension électrique d'entrée, notamment en courant continu ou en tension électrique continue d'entrée, et l'organe de réglage étant un hacheur (30), et le réglage effectué par le hacheur étant une régulation de type modulation de largeur d'impulsions ;
- ledit système de pilotage comprenant en outre un dispositif de connexion (32) de la source lumineuse à l'organe de réglage, ce dispositif de connexion étant relié auxdites au moins deux zones d'émission lumineuse distinctes de la source lumineuse et étant propre à activer sélectivement lesdites au moins deux zones d'émission lumineuse, et le procédé comprenant les étapes ci-après :
- activer une première zone d'émission lumineuse desdites au moins deux zones d'émission lumineuse distinctes (20A ; 20D) de la source lumineuse,
- régler, via l'organe de réglage, la valeur moyenne de la grandeur électrique relative au courant électrique reçu par la source lumineuse en fonction d'une première consigne de courant moyen (46A), de tension électrique moyenne ou de puissance électrique moyenne ), de sorte à obtenir une première valeur d'un premier flux lumineux pour la source lumineuse, ledit premier flux lumineux correspondant au flux émis par ladite première zone d'émission lumineuse, dans lequel l'organe de réglage régule la valeur moyenne de ladite grandeur électrique en appliquant un rapport cyclique à la valeur de la grandeur électrique;
- activer au moins une deuxième zone d'émission lumineuse desdites au moins deux zones d'émission lumineuse distinctes (20B ; 20E) de la source lumineuse,
- régler, via l'organe de réglage, la valeur moyenne de la grandeur électrique relative au courant électrique reçu par la source lumineuse en fonction d'une deuxième consigne de courant (46B), de tension électrique ou de puissance moyen(ne), de sorte à obtenir une deuxième valeur d'un deuxième flux lumineux pour la source lumineuse, ledit deuxième flux lumineux correspondant au flux émis par ladite deuxième zone d'émission lumineuse ou par une combinaison du flux lumineux émis par la première zone d'émission lumineuse et du flux lumineux émis par la deuxième zone d'émission lumineuse, dans lequel l'organe de réglage régule la valeur moyenne de ladite grandeur électrique en appliquant un rapport cyclique à la valeur de la grandeur électrique; le procédé de pilotage étant **caractérisé en ce que** lesdits rapports cycliques sont supérieurs à une valeur égale à 5% de façon que la première valeur du premier flux lumineux obtenue pour la source lumineuse (13) et la deuxième valeur du deuxième flux lumineux obtenue pour la source lumineuse (13) sont telles que le rapport entre la deuxième valeur du deuxième flux lumineux et la première valeur du premier flux lumineux est supérieur ou égal à 100, et est de préférence compris entre 100 et 1000.

2. Procédé selon la revendication 1, dans lequel lesdites au moins deux zones d'émission lumineuse distinctes sont des zones concentriques (20D, 20E, 20F), la source lumineuse définissant sur son substrat trois zones d'émission lumineuse distinctes (20D, 20E, 20F), la première zone d'émission lumineuse (20D) étant entourée par la deuxième zone d'émission lumineuse (20E), la deuxième zone d'émission lumineuse étant entourée par une troisième zone d'émission lumineuse (20F), et dans lequel le procédé comprend en outre une étape d'activation de la troisième zone d'émission lumineuse, et une étape de réglage, via l'organe de réglage (30), de la valeur moyenne de la grandeur électrique relative au courant électrique reçu par la source lumineuse en fonction d'une troisième consigne de courant moyen (46C), de tension électrique moyenne ou de puissance électrique moyenne, de sorte à obtenir une troisième valeur d'un troisième flux lumineux pour la source lumineuse, ledit troisième flux lumineux correspondant au flux émis par au moins la troisième zone d'émission lumineuse.

3. Procédé selon l'une quelconque des revendications précédentes, dans lequel le système de pilotage (16) comprend en outre un organe de mesure (34) d'une grandeur électrique représentative d'un courant circulant au sein de la source lumineuse (13), l'organe de réglage étant relié à l'organe de mesure, ledit procédé comprenant en outre une étape de mesure d'une grandeur électrique représentative du courant électrique circulant au sein de la source lumineuse, et une étape de fourniture d'au moins une donnée de mesure de ladite grandeur électrique, et dans lequel chaque étape de réglage de la valeur moyenne de la grandeur électrique relative au courant électrique reçu par la source lumineuse est une régulation de ladite valeur moyenne effectuée en fonction de ladite donnée de mesure et d'une première, respectivement d'une deuxième, consigne de courant, de tension électrique ou de puissance électrique moyen(ne).

4. Ensemble lumineux (12) comportant :
- une source lumineuse à semi-conducteur (13) comportant un substrat (18) et une pluralité d'éléments photoémetteurs (22), les éléments photoémetteurs étant répartis en plusieurs groupes d'éléments photoémetteurs distincts (24A, 24B, 24C), chaque groupe d'éléments photoémetteurs correspondant à une zone d'émission lumineuse (20A, 20B, 20C), ladite source lumineuse définissant sur son substrat au moins deux zones d'émission lumineuse distinctes (20A, 20B, 20C ; 20D, 20E, 20F) qui sont des zones concentriques ou des zones entrelacées de sorte à ce que lesdits groupes d'éléments photoémetteurs des zones entrelacées (20A, 20B, 20C) forment des matrices entrelacées d'éléments photoémetteurs discrets, et
- un système de pilotage (16) d'un courant électrique au sein de ladite source lumineuse (13) **caractérisé en ce que** le système est propre à mettre en oeuvre le procédé de pilotage d'un courant électrique selon l'une quelconque des revendications précédentes,
le système comprenant :
- un organe de réglage (30) de la valeur moyenne d'une grandeur électrique relative au courant électrique reçu par la source lumineuse, l'organe de réglage étant un hacheur (30), et le réglage effectué par le hacheur étant une régulation de type modulation de largeur d'impulsions et
- un dispositif de connexion (32) de la source lumineuse à l'organe de réglage, ce dispositif de connexion étant relié auxdites au moins deux zones d'émission lumineuse distinctes de la source lumineuse et étant propre à activer sélectivement lesdites au moins deux zones d'émission lumineuse distinctes; l'organe de réglage étant propre à être relié à une source d'alimentation (36) en courant ou en tension électrique d'entrée, notamment en courant continu ou en tension continue d'entrée,
l'ensemble lumineux étant **caractérisé en ce que** l'organe de réglage est configuré pour régler, pour chaque zone desdites au moins deux zones d'émission lumineuse distinctes activée, la valeur moyenne de la grandeur électrique relative au courant électrique reçu par la source lumineuse en fonction d'une consigne de courant (46A, 46B, 46C), de tension électrique ou de puissance électrique moyen(ne) associée à ladite activation par l'application d'un rapport cyclique supérieur à la valeur de 5% à la valeur de la grandeur électrique de façon que la première valeur du premier flux lumineux et la deuxième valeur du deuxième flux lumineux sont telles que le rapport entre la deuxième valeur du deuxième flux lumineux et la première valeur du premier flux lumineux est supérieur ou égal à 100, et est de préférence compris entre 100 et 1000.

5. Ensemble lumineux (12) selon la revendication 4, dans lequel chaque élément photoémetteur (22) comprend au moins un bâtonnet électroluminescent (26) s'étendant depuis le substrat (18).

6. Ensemble lumineux (12) selon la revendication précédente, dans lequel les bâtonnets électroluminescents (26) sont répartis en plusieurs groupes de bâtonnets distincts, chaque groupe de bâtonnets correspondant à tout ou partie d'une desdites au moins deux zones d'émission lumineuse distinctes (20A, 20B, 20C ; 20D, 20E, 20F) .

7. Ensemble lumineux (12) selon l'une des revendications 4 à 6, dans lequel lesdites au moins deux zones d'émission lumineuse distinctes sont des zones concentriques (20D, 20E, 20F), la source lumineuse (13) définissant sur son substrat (18) une première zone d'émission lumineuse (20D), et une deuxième zone d'émission lumineuse (20E) distincte de la première zone et entourant la première zone, la surface de la deuxième zone d'émission lumineuse étant supérieure à celle de la première zone d'émission lumineuse, telle que le rapport entre cette surface et la surface de la première zone d'émission lumineuse est supérieur ou égal à 9, et est de préférence supérieur ou égal à 10.

8. Ensemble lumineux selon la revendication 6, dans lequel lesdites au moins deux zones d'émission lumineuse distinctes sont des zones concentriques (20D, 20E, 20F), la source lumineuse (13) définissant sur son substrat (18) une première zone d'émission lumineuse (20D), et une deuxième zone d'émission lumineuse (20E) distincte de la première zone et entourant la première zone, la densité des bâtonnets électroluminescents (26) du groupe correspondant à la deuxième zone d'émission lumineuse étant supérieure à celle du groupe correspondant à la première zone d'émission lumineuse, telle que le rapport entre cette densité et la densité des bâtonnets électroluminescents du groupe correspondant à la première zone d'émission lumineuse est supérieur ou égal à 9, et est de préférence supérieur ou égal à 10.

9. Dispositif lumineux de véhicule comprenant au moins un ensemble lumineux, dans lequel l'ensemble lumineux est conforme à l'une des revendications 4 à 8.

## Patentansprüche

1. Verfahren zur Steuerung eines elektrischen Stroms in einer Halbleiterlichtquelle, wobei die Lichtquelle (13) ein Substrat (18) und eine Mehrzahl von lichtemittierenden Elementen (22) aufweist, wobei die lichtemittierenden Elemente auf mehrere verschiedene Gruppen lichtemittierender Elemente (24A, 24B, 24C) verteilt sind, wobei jede Gruppe lichtemittierender Elemente einem Lichtemissionsbereich (20A, 20B, 20C) entspricht,
wobei die Lichtquelle auf ihrem Substrat mindestens zwei verschiedene Lichtemissionsbereiche (20A, 20B, 20C; 20D, 20E, 20F) definiert, wobei die mindestens zwei Lichtemissionsbereiche konzentrische Bereiche (20D, 20E, 20F) oder verschachtelte Bereiche (20A, 20B, 20C) sind, so dass die Gruppen lichtemittierender Elemente der verschachtelten Bereiche (20A, 20B, 20C) verschachtelte Matrizen diskreter lichtemittierender Elemente bilden, wobei das Verfahren von einem Steuerungssystem (16) zur Steuerung des elektrischen Stroms in der Lichtquelle ausgeführt wird,
wobei das Steuerungssystem umfasst:
- ein Regelorgan (30) zum Regeln des Mittelwerts einer elektrischen Größe bezüglich des von der Lichtquelle erhaltenen elektrischen Stroms, wobei das Regelorgan geeignet ist, mit einer Versorgungsquelle zur Versorgung mit einem Strom oder einer elektrischen Eingangsspannung, insbesondere mit einem Gleichstrom oder einer elektrischen Eingangsgleichspannung, verbunden zu werden, und wobei das Regelorgan ein Zerhacker (30) ist und wobei die von dem Zerhacker durchgeführte Regelung eine Regulierung vom Typ Pulsweitenmodulation ist;
- wobei das Steuerungssystem ferner eine Anschlussvorrichtung (32) zum Anschließen der Lichtquelle an das Regelorgan umfasst, wobei diese Anschlussvorrichtung mit den mindestens zwei verschiedenen Lichtemissionsbereichen der Lichtquelle verbunden ist und geeignet ist, die mindestens zwei Lichtemissionsbereiche selektiv zu aktivieren, und wobei das Verfahren die folgenden Schritte umfasst:
- Aktivieren eines ersten Lichtemissionsbereichs der mindestens zwei verschiedenen Lichtemissionsbereiche (20A; 20D) der Lichtquelle,
- Regeln, über das Regelorgan, des Mittelwerts der elektrischen Größe bezüglich des von der Lichtquelle erhaltenen elektrischen Stroms in Abhängigkeit von einem ersten Sollwert des mittleren Stroms (46A), der mittleren elektrischen Spannung oder der mittleren elektrischen Leistung, so dass ein erster Wert eines ersten Lichtflusses für die Lichtquelle erhalten wird, wobei der erste Lichtfluss dem Fluss entspricht, der von dem ersten Lichtemissionsbereich emittiert wird, wobei das Regelorgan den Mittelwert der elektrischen Größe reguliert, indem es ein Tastverhältnis auf den Wert der elektrischen Größe anwendet;
- Aktivieren mindestens eines zweiten Lichtemissionsbereichs der mindestens zwei verschiedenen Lichtemissionsbereiche (20B; 20E) der Lichtquelle,
- Regeln, über das Regelorgan, des Mittelwerts der elektrischen Größe bezüglich des von der Lichtquelle erhaltenen elektrischen Stroms in Abhängigkeit von einem zweiten Sollwert des mittleren Stroms (46B), der mittleren elektrischen Spannung oder der mittleren Leistung, so dass ein zweiter Wert eines zweiten Lichtflusses für die Lichtquelle erhalten wird, wobei der zweite Lichtfluss dem Fluss entspricht, der von dem zweiten Lichtemissionsbereich oder von einer Kombination des von dem ersten Lichtemissionsbereich emittierten Lichtflusses und des von dem zweiten Lichtemissionsbereich emittierten Lichtflusses emittiert wird, wobei das Regelorgan den Mittelwert der elektrischen Größe reguliert, indem es ein Tastverhältnis auf den Wert der elektrischen Größe anwendet;
wobei das Steuerungsverfahren **dadurch gekennzeichnet ist, dass** die Tastverhältnisse größer als ein Wert von 5 % sind, so dass der erste Wert des ersten Lichtflusses, der für die Lichtquelle (13) erhalten wird, und der zweite Wert des zweiten Lichtflusses, der für die Lichtquelle (13) erhalten wird, derart sind, dass das Verhältnis zwischen dem zweiten Wert des zweiten Lichtflusses und dem ersten Wert des ersten Lichtflusses größer als oder gleich 100 ist und bevorzugt zwischen 100 und 1000 beträgt.

2. Verfahren nach Anspruch 1, wobei die mindestens zwei verschiedenen Lichtemissionsbereiche konzentrische Bereiche (20D, 20E, 20F) sind, wobei die Lichtquelle auf ihrem Substrat drei verschiedene Lichtemissionsbereiche (20D, 20E, 20F) definiert, wobei der erste Lichtemissionsbereich (20D) von dem zweiten Lichtemissionsbereich (20E) umgeben ist, wobei der zweite Lichtemissionsbereich von einem dritten Lichtemissionsbereich (20F) umgeben ist, und wobei das Verfahren ferner einen Schritt des Aktivierens des dritten Lichtemissionsbereichs umfasst und einen Schritt des Regelns, über das Regelorgan (30), des Mittelwerts der elektrischen Größe bezüglich des von der Lichtquelle erhaltenen elektrischen Stroms in Abhängigkeit von einem dritten Sollwert des mittleren Stroms (46C), der mittleren elektrischen Spannung oder der mittleren elektrischen Leistung, so dass ein dritter Wert eines dritten Lichtflusses für die Lichtquelle erhalten wird, wobei der dritte Lichtfluss dem Fluss entspricht, der von mindestens dem dritten Lichtemissionsbereich emittiert wird.

3. Verfahren nach einem der vorhergehenden Ansprüche, wobei das Steuerungssystem (16) ferner ein Messorgan (34) zum Messen einer elektrischen Größe umfasst, die für einen in der Lichtquelle (13) fließenden Strom repräsentativ ist, wobei das Regelorgan mit dem Messorgan verbunden ist, wobei das Verfahren ferner einen Schritt des Messens einer elektrischen Größe umfasst, die für den in der Lichtquelle fließenden elektrischen Strom repräsentativ ist, und einen Schritt des Ausgebens mindestens eines Messdatenwerts der elektrischen Größe und wobei jeder Schritt des Regelns des Mittelwerts der elektrischen Größe bezüglich des von der Lichtquelle erhaltenen elektrischen Stroms eine Regulierung des Mittelwerts ist, die in Abhängigkeit von dem Messdatenwert und von einem ersten beziehungsweise einem zweiten Sollwert des mittleren Stroms, der mittleren elektrischen Spannung oder der mittleren elektrischen Leistung durchgeführt wird.

4. Leuchtanordnung (12), aufweisend:
- eine Halbleiterlichtquelle (13), die ein Substrat (18) und eine Mehrzahl von lichtemittierenden Elementen (22) aufweist, wobei die lichtemittierenden Elemente auf mehrere verschiedene Gruppen lichtemittierender Elemente (24A, 24B, 24C) verteilt sind, wobei jede Gruppe lichtemittierender Elemente einem Lichtemissionsbereich (20A, 20B, 20C) entspricht, wobei die Lichtquelle auf ihrem Substrat mindestens zwei verschiedene Lichtemissionsbereiche (20A, 20B, 20C; 20D, 20E, 20F) definiert, die konzentrische Bereiche oder verschachtelte Bereiche sind, so dass die Gruppen lichtemittierender Elemente der verschachtelten Bereiche (20A, 20B, 20C) verschachtelte Matrizen diskreter lichtemittierender Elemente bilden, und
- ein Steuerungssystem (16) zur Steuerung eines elektrischen Stroms in der Lichtquelle (13), **dadurch gekennzeichnet, dass** das System geeignet ist, das Verfahren zur Steuerung eines elektrischen Stroms nach einem der vorhergehenden Ansprüche auszuführen,
wobei das System umfasst:
- ein Regelorgan (30) zur Regelung des Mittelwerts einer elektrischen Größe bezüglich des von der Lichtquelle erhaltenen elektrischen Stroms, wobei das Regelorgan ein Zerhacker (30) ist und wobei die von dem Zerhacker durchgeführte Regelung eine Regulierung vom Typ Pulsweitenmodulation ist, und
- eine Anschlussvorrichtung (32) zum Anschließen der Lichtquelle an das Regelorgan, wobei diese Anschlussvorrichtung mit den mindestens zwei verschiedenen Lichtemissionsbereichen der Lichtquelle verbunden ist und geeignet ist, die mindestens zwei verschiedenen Lichtemissionsbereiche selektiv zu aktivieren; wobei das Regelorgan geeignet ist, mit einer Versorgungsquelle (36) zur Versorgung mit einem Strom oder einer elektrischen Eingangsspannung, insbesondere einem Gleichstrom oder einer Eingangsgleichspannung, verbunden zu werden,
wobei die Leuchtanordnung **dadurch gekennzeichnet ist, dass** das Regelorgan dazu ausgestaltet ist, für jeden Bereich der mindestens zwei verschiedenen Lichtemissionsbereiche, der aktiviert ist, den Mittelwert der elektrischen Größe bezüglich des von der Lichtquelle erhaltenen elektrischen Stroms in Abhängigkeit von einem Sollwert des mittleren Stroms (46A, 46B, 46C), der mittleren elektrischen Spannung oder der mittleren elektrischen Leistung, der der Aktivierung zugeordnet ist, durch Anwenden eines Tastverhältnisses auf den Wert der elektrischen Größe zu regeln, das größer als der Wert von 5 % ist, so dass der erste Wert des ersten Lichtflusses und der zweite Wert des zweiten Lichtflusses derart sind, dass das Verhältnis zwischen dem zweiten Wert des zweiten Lichtflusses und dem ersten Wert des ersten Lichtflusses größer als oder gleich 100 ist und bevorzugt zwischen 100 und 1000 beträgt.

5. Leuchtanordnung (12) nach Anspruch 4, wobei jedes lichtemittierende Element (22) mindestens ein elektrolumineszentes Stäbchen (26) umfasst, das sich von dem Substrat (18) aus erstreckt.

6. Leuchtanordnung (12) nach dem vorhergehenden Anspruch, wobei die elektrolumineszenten Stäbchen (26) auf mehrere verschiedene Stäbchengruppen verteilt sind, wobei jede Stäbchengruppe einem gesamten oder einem Teil eines der mindestens zwei verschiedenen Lichtemissionsbereiche (20A, 20B, 20C; 20D, 20E, 20F) entspricht.

7. Leuchtanordnung (12) nach einem der Ansprüche 4 bis 6, wobei die mindestens zwei verschiedenen Lichtemissionsbereiche konzentrische Bereiche (20D, 20E, 20F) sind, wobei die Lichtquelle (13) auf ihrem Substrat (18) einen ersten Lichtemissionsbereich (20D) definiert und einen zweiten Lichtemissionsbereich (20E), der von dem ersten Bereich verschieden ist und den ersten Bereich umgibt, wobei die Fläche des zweiten Lichtemissionsbereichs größer als die des ersten Lichtemissionsbereichs ist, so dass das Verhältnis zwischen dieser Fläche und der Fläche des ersten Lichtemissionsbereichs größer als oder gleich 9 und bevorzugt größer als oder gleich 10 ist.

8. Leuchtanordnung nach Anspruch 6, wobei die mindestens zwei verschiedenen Lichtemissionsbereiche konzentrische Bereiche (20D, 20E, 20F) sind, wobei die Lichtquelle (13) auf ihrem Substrat (18) einen ersten Lichtemissionsbereich (20D) definiert und einen zweiten Lichtemissionsbereich (20E), der von dem ersten Bereich verschieden ist und den ersten Bereich umgibt, wobei die Dichte der elektrolumineszenten Stäbchen (26) der Gruppe, die dem zweiten Lichtemissionsbereich entspricht, größer ist als die der Gruppe, die dem ersten Lichtemissionsbereich entspricht, so dass das Verhältnis zwischen dieser Dichte und der Dichte der elektrolumineszenten Stäbchen der Gruppe, die dem ersten Lichtemissionsbereich entspricht, größer als oder gleich 9 und bevorzugt größer als oder gleich 10 ist.

9. Leuchtvorrichtung für ein Kraftfahrzeug, die mindestens eine Leuchtanordnung umfasst, wobei die Leuchtanordnung einem der Ansprüche 4 bis 8 entspricht.

## Claims

1. Method for controlling an electric current within a semiconductor light source, said light source (13) comprising a substrate (18) and a plurality of photoemitter elements (22), the photoemitter elements being divided into multiple distinct groups of photoemitter elements (24A, 24B, 24C), each group of photoemitter elements corresponding to a light-emitting region (20A, 20B, 20C),
said light source defining, on its substrate, at least two distinct light-emitting regions (20A, 20B, 20C; 20D, 20E, 20F), said at least two light-emitting regions being concentric regions (20D, 20E, 20F) or interlaced regions (20A, 20B, 20C) such that said groups of photoemitter elements of the interlaced regions (20A, 20B, 20C) form interlaced matrices of discrete photoemitter elements,
said method being deployed by a system (16) for controlling the electric current within the light source, said control system comprising:
- a control component (30) for the mean value of an electrical variable relating to the electric current received by the light source, said control component being able to be connected to an electric current or an electric voltage input source, specifically for a direct current or direct voltage input, and the control component being a chopper (30), and the control executed by the chopper being control of the pulse-width modulation type;
- said control system further comprising a device (32) for the connection of the light source to the control component, this connection device being connected to said at least two distinct light-emitting regions of the light source, and being able to selectively activate said at least two light-emitting regions, and the method comprising the following steps:
- activating a first light-emitting region of said at least two distinct light-emitting regions (20A; 20D) of the light source,
- regulating, via the control component, the mean value of the electrical variable relating to the electric current received by the light source as a function of a first setpoint (46A) for the mean current, the mean electric voltage or the mean electric power, so as to obtain a first value of a first luminous flux for the light source, said first luminous flux corresponding to the flux emitted by said first light-emitting region, wherein the control component regulates the mean value of said electrical variable by applying a duty cycle to the value of the electrical variable;
- activating at least a second light-emitting region of said at least two distinct light-emitting regions (20B; 20E) of the light source,
- regulating, via the control component, the mean value of the electrical variable relating to the electric current received by the light source as a function of a second setpoint (46B) for the mean current, the mean electric voltage or the mean power, so as to obtain a second value of a second luminous flux for the light source, said second luminous flux corresponding to the flux emitted by said second light-emitting region or by a combination of the luminous flux emitted by the first light-emitting region and the luminous flux emitted by the second light-emitting region, wherein the control component regulates the mean value of said electrical variable by applying a duty cycle to the value of the electrical variable;
the control method being **characterized in that** said duty cycles are greater than a value equal to 5%, such that the first value of the first luminous flux obtained for the light source (13) and the second value of the second luminous flux obtained for the light source (13) are such that the ratio between the second value of the second luminous flux and the first value of the first luminous flux is greater than or equal to 100, and is preferably between 100 and 1000.

2. Method according to Claim 1, wherein said at least two distinct light-emitting regions are concentric regions (20D, 20E, 20F), the light source defining, on its substrate, three distinct light-emitting regions (20D, 20E, 20F), the first light-emitting region (20D) being surrounded by the second light-emitting region (20E), the second light-emitting region being surrounded by a third light-emitting region (20F), and wherein the method further comprises a step for activating the third light-emitting region, and a step for regulating, via the control component (30), the mean value of the electrical variable relating to the electric current received by the light source as a function of a third setpoint (46C) for the mean current, the mean electric voltage or the mean electric power, so as to obtain a third value of a third luminous flux for the light source, said third luminous flux corresponding to the flux emitted by at least the third light-emitting region.

3. Method according to either one of the preceding claims, wherein the control system (16) further comprises a measuring component (34) for an electrical variable representative of a current flowing within the light source (13), the control component being connected to the measuring component, said method further comprising a step for measuring an electrical variable representative of the electric current flowing within the light source, and a step for the delivery of at least one measuring datum for said electrical variable, and wherein each step for regulating the mean value of the electrical variable relating to the electric current received by the light source constitutes a regulation of said mean value, executed as a function of said measuring datum and a first, or respectively a second, setpoint for the mean current, electric voltage or electric power.

4. Lighting unit (12) comprising:
- a semiconductor light source (13) comprising a substrate (18) and a plurality of photoemitter elements (22), the photoemitter elements being divided into multiple distinct groups of photoemitter elements (24A, 24B, 24C), each group of photoemitter elements corresponding to a light-emitting region (20A, 20B, 20C), said light source defining, on its substrate, at least two distinct light-emitting regions (20A, 20B, 20C; 20D, 20E, 20F), which are concentric regions or interlaced regions such that said groups of photoemitter elements of the interlaced regions (20A, 20B, 20C) form interlaced matrices of discrete photoemitter elements, and
- a system (16) for controlling an electric current within said light source (13), **characterized in that** the system is able to deploy the method for controlling an electric current according to any one of the preceding claims,
the system comprising:
- a control component (30) for the mean value of an electrical variable relating to the electric current received by the light source, the control component being a chopper (30), and the control executed by the chopper being control of the pulse-width modulation type, and
- a device (32) for the connection of the light source to the control component, this connection device being connected to said at least two distinct light-emitting regions of the light source, and being able to selectively activate said at least two distinct light-emitting regions; the control component being able to be connected to an electric current or an electric voltage input source (36), specifically for a direct current or direct voltage input,
the lighting unit being **characterized in that** the control component is configured to regulate, for each activated region of said at least two distinct light-emitting regions, the mean value of the electrical variable relating to the electric current received by the light source as a function of a setpoint (46A, 46B, 46C) for the mean current, the mean electric voltage or the mean electric power associated with said activation by applying a duty cycle greater than the value of 5% to the value of the electrical variable such that the first value of the first luminous flux and the second value of the second luminous flux are such that the ratio between the second value of the second luminous flux and the first value of the first luminous flux is greater than or equal to 100, and is preferably between 100 and 1000.

5. Lighting unit (12) according to Claim 4, wherein each photoemitter element (22) comprises at least one electroluminescent rod (26) extending from the substrate (18) .

6. Lighting unit (12) according to the preceding claim, wherein the electroluminescent rods (26) are divided into a plurality of separate groups of rods, each group of rods corresponding to all or part of one of said at least two distinct light-emitting regions (20A, 20B, 20C; 20D, 20E, 20F).

7. Lighting unit (12) according to one of Claims 4 to 6, wherein said at least two distinct light-emitting regions are concentric regions (20D, 20E, 20F), the light source (13) defining, on its substrate (18), a first light-emitting region (20D), and a second light-emitting region (20E), which is distinct from the first region and which surrounds the first region, the surface area of the second light-emitting region being greater than that of the first light-emitting region, such that the ratio between the surface area thereof and the surface area of the first light-emitting region is equal to or greater than 9, and is preferably equal to or greater than 10.

8. Lighting unit according to Claim 6, wherein said at least two distinct light-emitting regions are concentric regions (20D, 20E, 20F), the light source (13) defining, on its substrate (18), a first light-emitting region (20D), and a second light-emitting region (20E), which is distinct from the first region and which surrounds the first region, the density of the electroluminescent rods (26) in the group corresponding to the second light-emitting region being greater than that of the group corresponding to the first light-emitting region, such that the ratio between the density thereof and the density of the electroluminescent rods in the group corresponding to the first light-emitting region is equal to or greater than 9, and is preferably equal to or greater than 10.

9. Lighting device for a vehicle comprising at least one lighting unit, wherein the lighting unit is in accordance with one of Claims 4 to 8.
